# EUROPÄISCHE PATENTSCHRIFT

(11) **EP 0 794 910 B1**
(45) Veröffentlichungstag und Bekanntmachung des Hinweises auf die Patenterteilung: **19.01.2000**
(21) Anmeldenummer: 95935344.2
(22) Anmeldetag: 20.10.1995
(51) Int. Cl.: B65D 83/14

(54) **VENTILANORDNUNG FÜR EINEN BEHÄLTER ZUR ABGABE VON UNTER DRUCK STEHENDER FLÜSSIGKEIT ODER SCHAUM**
VALVE ARRANGEMENT FOR A PRESSURISED LIQUID OR FOAM DISPENSER
AGENCEMENT DE SOUPAPE POUR RECIPIENTS DISTRIBUTEURS DE LIQUIDES OU DE MOUSSES SOUS PRESSION

(30) Priorität: 06.12.1994 DE 4443287
(43) Veröffentlichungstag der Anmeldung: 17.09.1997
(73) Patentinhaber: FIRMA AMV AUTOMATION MONTAGE VERTRIEB, 91575 Windsbach (DE)
(72) Erfinder: KELLNER, Klaus, D-91126 Kammerstein (DE)
(74) Vertreter: Hafner, Dieter, Dr.rer.nat., Dipl.-Phys.
(86) Internationale Anmeldenummer: DE9501460
(87) Internationale Veröffentlichungsnummer: WO9617795

(56) Entgegenhaltungen:
- US-A- 3 722 760
- US-A- 3 758 007
- US-A- 4 165 825
- US-A- 4 651 899
- US-A- 4 743 422

## Beschreibung

Die Erfindung betrifft eine Ventilanordnung mit den Merkmalen des Oberbegriffs des Anspruchs 1. Derartige Ventilanordnungen sitzen auf einem Behälter, der zur Abgabe von unter Druck stehender Flüssigkeit oder Schaum, insbesondere PU-Schaum, Montage- oder Dichtschaum dient, der auf seiner Oberseite mit einem Ventilteller versehen ist, der eine insbesondere kreisförmige Öffnung aufweist, in der ein mit einem Ventilstemm versehener Ventilkörper befestigt ist. Der Ventilstemm ist elastisch verdrückbar und wirkt dabei im Sinne einer Ventilöffnung mit Dichtelementen zusammen. Die Dichtelemente weisen insbesondere plane oder konusförmige Dichtflächen auf, die an einem Dichtkörper angeordnet sind und in Verschlußstellung entsprechend geformte Dichtflächen des Ventilkörpers beaufschlagen.

Bekannte Ventilanordnungen weisen federnde Abschnitte oder Elemente auf, die die Verdrückbarkeit des Ventilstemms gewährleisten. Diese federnd ausgebildeten Abschnitte oder Elemente, die z. B. kuppelartig ausgebildet sein können, neigen dazu, Instabilitäten aufzuweisen, die bei Lagerung und Betrieb zu einer Funktionsbeeinträchtigung führen können. Zur Verfugung stehende Ventilkörper haben oft von Anfang an oder bereits nach kurzem Gebrauch nicht oder nicht mehr die erforderlichen elastischen Eigenschaften. Sie sind entweder zu hart oder nicht flexibel genug, sie können zu weich sein oder nutzen sich zu schnell ab. Dies bedeutet, daß die Ventilanordnung nach dem Austragsvorgang nicht in die definierte Ausgangs-/Schließstellung zurückkehrt und keine ausreichende Abdichtung mehr erreicht. Schaum tritt aus, was unter Umständen zu Verschmutzungen und Beschädigungen führen kann.

Aus US-A-4 165 825 ist eine Ventilanordnung mit den Merkmalen des Oberbegriffes des Anspruchs 1 bekannt, bei welcher das innere harte Teil verschiebbar im äußeren weichen Teil gehalten ist. Bei Öffnung der bekannten Ventilanordnung wird einerseits eine Verschiebung der beiden Teile bewirkt, andererseits wird der untere Dichtbereich des weichen Teils verdrückt.

Aus US-A-4 743 422 ist es grundsätzlich bekannt, ein hartes Teil mit einem äußeren weichen Teil zu einem Verbundkörper durch Spritzen zu verbinden.

Der Erfindung liegt die Aufgabe zugrunde, eine Ventilanordnung dahingehend zu verbessern und auszubilden, daß sie bei einfachem Aufbau eine hohe Funktionalität und eine gute Dichtwirkung sicherstellt sowie leicht herstell- und montierbar ist. Diese Aufgabe wird durch die kennzeichnenden Merkmale des Anspruchs 1 gelöst. Vorteilhafte Weiterbildungen der Erfindung ergeben sich aus den Unteransprüchen 2 -30.

Als Kern der Erfindung wird es angesehen, den Ventilkörper als KunststoffVerbundkörper bestehend aus einem inneren, harten Teil und einem äußeren, weichen Teil auszubilden, wobei das innere, harte Teil und das äußere, weiche Teil an ihren gemeinsamen Kontaktoberflächen durch ein Spritzverfahren innig zu einem unlösbaren Verbund zusammengefügt sind, wobei das äußere weiche Teil bis über den Ventilteller hinaus kuppelartig zur Bildung eines Hohlraumes zwischen dem inneren harten Teil und dem äußeren weichen Teil ausgebildet ist und somit einen zur Öffnung der Ventilanordnung verdrückbaren flexiblen Abschnitt bildet. Dadurch wird auch der elastische Teil, der am Ventilkörper hängt, zweikomponentig ausgeführt und die notwendigen, dauerhaften und robusten Federeigenschaften sicher, die für eine hohe Dichtheit des Ventilsystem notwendig sind. Hergestellt wird der Ventilkörper durch ein zweistufiges Spritzverfahren. Das äußere, weiche Teil gewährleistet im verdrückbaren Bereich die notwendige Federwirkung, darüber hinaus aber zusätzlich in den Bereichen am Dichtkörper, am Ventilteller und am Anschluß für die Austrittsleitung die notwendige Dichtwirkung. Das innere, harte Teil ist im wesentlichen als rohrartiger Körper ausgebildet, der als Bestandteil des Ventilkörpers diesen ganz oder teilweise durchsetzt und somit den Ventilkörper in ausgewählten Bereichen, d. h. auch in dem federnden Bereich verstärkt.

Bei dem zweistufigen Spritzverfahren verbindet sich die Kontaktoberfläche des harten Materials sehr innig mit der zur Verfügung stehenden Kontaktoberfläche des weichen Materials, so daß ein unlösbarer Verbund der Körper entsteht. Vorteilhaft bei dieser Ausführungsform ist, daß das äußere, weiche Teil des Ventilkörpers in Zusammenwirken mit dem inneren, harten Teil eine hervorragende Dichtwirkung nach dem Austragsvorgang und bei Lagerung ergibt. Zusätzliche O-Ringe und dgl. wie bei vorbekannten Ventilanordnungen können entfallen. Ein und derselbe weiche Körper wird aber auch noch für andere Dichtbereiche eingesetzt, und zwar ggf. in seinem oberen Endbereich durch Vorsehen von Ventilstemm-Dichtlippen als Anschluß für die Austrittsleitungen, an die das Austragegerät, z.B. in Form einer Spritzpistole oder dgl. angeschlossen werden kann und als Dichtung zwischen Ventilteller und Ventilkörper. Aufgrund der mehrfach Dichtfunktion können sowohl Material als auch Montagekosten für die Herstellung der gesamten Anordnung eingespart werden.

Es kann vorteilhaft sein, wenn das innere, harte Teil des Ventilkörpers in seinem mittleren Bereich mit einen nach außen stehenden Ringbund versehen ist, der über den rohrartigen Abschnitt des harten Teils radial hinaussteht.

Der Dichtkörper ist vorteilhafterweise am unteren offenen Ende des inneren, harten Teils befestigt, wobei beispielsweise an der Oberseite des Dichtkörpers ein in das untere offene Ende des inneren, harten Teils eingreifendes Halteelement in Form eines Bajonettverschlusses oder Schnapphakens angeordnet sein kann. Es ist aber auch möglich, die Verbindung zwischen Dichtkörper und dem unteren Ende des harten Teils durch eine Preßsitzverbindung vorzunehmen oder eine Einklebung oder Ultraschallverschweißung vorzusehen.

Besonders vorteilhaft ist es, wenn der nach außen stehende Ringbund bei einer kuppelartigen Ausbildung des flexiblen Bereichs sich nach Art einer konvex gewölbten Kuppel aus dem relativ harten Material fortsetzt, die auf ihrer Außenseite von einer Kuppel des weichen Teils überzogen ist. Dadurch wird das weiche Material durch das relativ harte Material unterstützt, so daß sich hohe Federkräfte ergeben, die eine ausgezeichnete Dichtung gewährleisten.

Der untere Bereich der Kuppel setzt sich nach Art einer Zylinderwandung fort, der von einem Bereich höherer Materialstärke des weichen Teils umgeben ist, in welchen der Ventilteller eingespritzt ist.

Der Ventilteller kann unterschiedliche Ausbildungen haben. Er kann z. B. auch in Form eines Topfes gezogen sein und zusätzlich mit einem darin angebrachten Gewindespritzteil versehen werden. Das Gewindespritzteil wird vor dem Einlegen des Ventiltellers in der Spritzform befestigt und gegen Verdrehung durch Einprägungen Sicken oder dgl. im Ventilteller dauerhaft gesichert.

Wird der Ventilteller mit seinem radial außen liegenden U-förmig umgebogenen Rand mit einem radial nach außen stehenden Vorsprung ausgebildet, dann kann ein Austragspistolenadapter unmittelbar auf den Ventilteller aufgesetzt werden. Der Vorsprung kann eine umlaufende oder zumindest teilumlaufende Umbördelung des Randes sein und ein Element einer durch Verdrehung sicherbaren Bajonettverbindung zwischen Ventilteller und dem Austragspistolenadapter bilden. Genausogut ist es möglich, den Austragspistolenadapter mit nach außen federbaren Rasthaken zu versehen, die den Vorsprung oder die Umbördelung zur Herstellung einer Schnapp-Rastverbindung federnd übergreifen. Alternativ ist es auch möglich, den Vorsprung als Außengewinde auszubilden und im Austragspistolenadapter ein Innengewinde vorzusehen, das auf das Außengewinde paßt.

Eine weitere besonders vorteilhafte Modifikation des Ventiltellers geht aus Anspruch 25 hervor, wonach der Ventilteller topfartig bis in den Bereich des Dichtkörpers eingezogen ist und im Bereich des Dichtkörpers mit nach innen weisenden Haltevorsprüngen versehen ist. In diese Haltevorsprünge kann ein Federkörper eingehängt werden, der den Dichtkörper in Schließrichtung beaufschlagt. Durch diese Maßnahmen wird die Schließkraft des Dichtkörpers durch einen zusätzlichen Federkörper verstärkt, und zwar unabhängig von der Ausbildung der sonstigen Elastizität des Ventilkörpers. Der Federkörper soll dabei vorteilhafter Weise als topfartig ausgeprägter Metallkörper ausgebildet sein. Im Bodenbereich des Metallkörpers ist eine Ausstanzung vorgesehen, die gegen den Dichtkörper vorsteht und diesen federnd beaufschlagt.

Durch die Merkmale der Ansprüche 29 und 30 wird eine definierte Krafteinleitung in den Dichtkörper sowie eine elastische Kraftübertragung auf den äußeren Rand des Dichtkörpers sichergestellt.

Die Erfindung ist anhand von Ausführungsbeispielen in den Zeichnungsfiguren näher erläutert. Diese zeigen:
- Fig. 1: ein erstes Ausführungsbeispiel einer auf eine Schaumdose aufgesetzten Ventilanordnung;
- Fig. 2: eine modifizierte Ventilanordnung, bei der der verdrückbare, flexible Bereich des Ventilkörpers kuppelartig ausgebildet ist und der aus dem Behälter ragende Ventilstemm mit weichen, beabstandet angeordneten Dichtlippen versehen ist;
- Fig. 3: eine modifizierte Ventilanordnung bei der der verdrückbare, flexible Bereich des Ventilkörpers so ausgebildet ist, daß der mit auszutragendem Material gefüllte Raum zwischen Ventilkörper und Dichtkörper kleinvolumig ist;
- Fig. 4: eine nochmals modifizierte Ventilanordnung, bei der der Ventilteller tiefer in Form eines Topfes gezogen und zusätzlich mit einem darin angebrachten Gewindespritzteil zum Einschrauben von Austrittselementen versehen ist;
- Fig. 5: eine Ventilanordnung mit modifiziertem Ventilstemm;
- Fig. 6: eine Ventilanordnung mit nochmals modifiziertem Ventilstemm;
- Fig. 7: eine Ventilanordnung mit aufgeschraubtem Austragsgriff;
- Fig. 8: eine Ventilanordnung mit aufgesetztem Austragspistolenadapter (Bajonettverbindung);
- Fig. 9: eine Ventilanordnung mit aufgesetztem Austragspistolenadapter mit modifizierten Verbindungselementen (Gewindeverbindung);

Zunächst wird auf Zeichnungsfig. 1 Bezug genommen. Dort ist dargestellt, wie eine Ventilanordnung in einem Ventilteller 13 einer Schaumdose angebracht ist. Die Ventilanordnung sitzt in dem Ventilteller 13, der topfartig eingezogen ist und in seinem Innenbereich die Ventilanordnung haltert.

Details betreffend einen Ventilkörper ergeben sich aus Zeichnungsfig. 2. Der Ventilkörper 1 weist einen flexiblen, kuppelartigen Bereich 5 mit anschließendem Verbindungs- und Dichtbereich 6 auf, der radial außenseitig mit dem mit der Behälterinnenwand 16 der Sprühdose verbundenen Ventilteller 13 in Verbindung steht und die Öffnung zum Behälterinnenraum durchsetzend in einen Wandungsabschnitt mit planer Dichtfläche 7 übergeht. Diese weiche Dichtfläche 7 wirkt zusammen mit einem gesonderten, harten Dichtkörper 9, der im Inneren des kuppelartigen Bereichs 5 durch einen Bajonettverschluß 12 gehalten wird.

Bei Betätigung der Ventilanordnung, d. h. beim Verdrücken des flexiblen, kuppelartigen Bereichs 5, tritt die Flüssigkeit bzw. der Schaum durch eine dann freigegebene Ventilöffnung 8. Der weitere Austrittsweg führt über einen zwischen Ventilkörper und Dichtkörper gebildeten Raum 11 und von dort durch ein inneres hartes Teil 2 des Ventilkörpers 1 zur Austrittsleitung bzw. einer Spritzpistole.

Aufgrund der weichen Dichtfläche 7 des äußeren weichen Teils 3 des Ventilkörpers 1 ist ein zusätzlicher O-Ring oder dergleichen nicht erforderlich.

Im oberen Bereich des Ventilkörpers 1 bilden das innere harte Teil 2 mit dem äußeren weichen Teil 3 einen Ventilstemm 4 mit weichen Dichtlippen zum Anschluß einer Austrittsleitung bzw. einer Spritzpistole.

Aus Fig. 2 ist desweiteren noch ersichtlich, daß der Ventilteller 13 über eine Verklinschung mit der Behälterinnenwand 16 verbunden wird.

In Zeichnungsfig. 3 wird eine andere vorteilhafte Ausführungsform der Erfindung beschrieben, die sich insbesondere durch den verdrückbaren, flexiblen Bereich 5 auszeichnet, der hier einen kleinvolumigen Raum 11 bildet. Der Austrittsweg der Flüssigkeit bzw. des Schaum wird dadurch kürzer und vorteilhafter, das auszutragende Material kann sich nicht so leicht festsetzen gegenüber der Ausbildung mit einem kuppelartigen Bereich. Neben den bereits bei der Figurenbeschreibung von Fig. 2 aufgeführten Bezugszeichen weist die Ausführungsform nach Fig. 3 einen nach außen abstehenden Ringbund 10 am inneren harten Teil des Ventilkörpers 2 auf. Der Ringbund 10 verbessert den innigen Verbund zwischen dem inneren harten Teil 2 und dem äußeren weichen Teil 3 des Ventilkörpers.

In Zeichnungsfig. 4 wird eine weitere vorteilhafte Ausführungsform dargestellt, die sich insbesondere durch einen tiefer gezogenen Ventilteller 13 mit einem darin angebrachten Gewindespritzteil mit Innengewinde 14 auszeichnet. Darin können die Austrittselemente bzw. die Spritzpistole eingeschraubt werden. Abweichend von den bereits bei der Figurenbeschreibung von Fig. 3 aufgeführten Bezugszeichen ragt bei Fig. 4 der Ventilstemm 4 mit weichen Dichtlippen nicht aus dem Behälter.

In Zeichnungsfig. 5 wird eine Ausführungsform mit einem Außengewinde 15 am inneren harten Teil 2 des Ventilkörpers 1 dargestellt. Daran kann z. B. ein pistolenartiger Adapter angeschraubt werden, der beispielsweise auch in Fig. 7 dargestellt ist.

Das in Zeichnungsfig. 6 dargestellte Ausführungsbeispiel unterscheidet sich in dreierlei Hinsicht von dem gemäß Fig. 5. Zunächst ist der Ventilteller 13 an seinem radial außen liegenden, U-förmig umgebogenen Rand 20 mit mindestens einem radial nach außen stehenden Vorsprung 18 zum Befestigen eines Austragspistolenadäpters 19 ausgebildet. Der Vorsprung 18 kann als umlaufende Umbördelung 17 des Randes 20 des Ventiltellers ausgebildet sein und ein Element einer durch Verdrehung sicherbaren Bajonettverbindung 22 zwischen dem Ventilteller 13 und Austragspistolenadapter 19 bilden.

Der Austragspistolenadapter 19 ist dazu mit Rasthaken versehen, die den mindestens einen Vorsprung 18 oder die Umbördelung 17 zur Herstellung der Verbindung federnd übergreifen.

Ein weiterer Unterschied zwischen den Ausführungsbeispielen in Fig. 5 und 6 liegt darin, daß unterhalb des Außengewindes 15 des Ventilstemms 4 der obere Bereich des äußeren weichen Teils 3 mit Dichtlippen versehen ist. Dadurch erfüllen die am Ventilstemm 4 angeordneten Elemente ein Doppelfunktion, nämlich eine Schraubbefestigung eines daran befestigten Teils durch das Außengewinde 15 und eine Dichtung durch die Dichtlippen, was beispielsweise bei einem aufgesetztem Austragspistolenadapter 19 von wichtiger Bedeutung ist.

Desweiteren ist der Ventilteller 13 in seinem unteren Bereich dahingehend modifiziert, daß er topfartig bis in den Bereich des Dichtkörpers 9 eingezogen und im Bereich des Dichtkörpers 9 mit nach innen weisenden Haltevorsprüngen 25 versehen ist, in die ein den Dichtkörper 9 in Schließrichtung beaufschlagender Federkörper 30 einhängbar ist. Der Federkörper 30 ist ein topfartig ausgeprägter Metallkörper, in seinem Bodenbereich 32 ist eine gegen den Dichtkörper 9 gerichtete Federausstanzung 23 angeordnet. Der Federkörper 30 ist mit radial außen liegenden Rasthaken 29 versehen, die eine Aufgleitschrägfläche 33 zum Eindrücken in die Haltevorsprünge 25 des Ventiltellers 13 haben.

Der Federkörper 30 beaufschlagt das Zentrum des Dichtkörpers 9 in Schließrichtung, der Dichtkörper 9 weist dazu auf seiner Unterseite 27 einen Mittenvorsprung 24 auf, der mit dem Federkörper 30 zusammenwirkt. Der Mittenvorsprung 24 ist von einer gegen den Federkörper 30 weisenden, etwa ringförmig umlaufenden Ausnehmung 26 umgeben.

## Patentansprüche

1. Ventilanordnung für einen Behälter zur Abgabe von Druck stehender Flüssigkeit oder Schaum, insbesondere PU-Schaum wie Montage- oder Dichtschaum aus einem Behälter, mit folgenden Merkmalen:
- der Behälter ist auf seiner Behälteroberseite mit einem Ventilteller (13) versehen, der eine insbesondere kreisförmige Öffnung aufweist, in der ein mit einem Ventilstemm (4) versehender Ventilkörper (1) befestigt ist,
- der Ventilstemm (4) ist gegen Federkraft verdrückbar und wirkt dabei im Sinne einer Ventilöffnung mit Dichtelementen zusammen,
- die Dichtelemente weisen insbesondere plane oder konusförmige Dichtflächen des Dichtkörpers auf, die in Verschlußstellung plane oder konusförmig angeordnete Dichtflächen des Ventilkörpers (1) beaufschlagen sowie
- der Ventilkörper (1) bestehet aus einem inneren harten Teil (2) und einem äußeren weichen Teil (3),
**gekennzeichnet durch**
**folgende Merkmale:**
- das innere harte Teil (2) und das äußere weiche Teil (3) sind an den gemeinsamen Kontaktoberflächen durch ein Spritzverfahren innig zu einem unlösbaren Verbundkörper zusammengefügt, wobei
- das äußere weiche Teil (3) bis über den Ventilteller (13) hinaus kuppelartig zur Bildung eines Hohlraumes (11) zwischen innerem harten Teil (2) und äußerem weichen Teil (3) ausgebildet ist und somit einen zur Öffnung der Ventilanordnung verdrückbaren, flexiblen Abschnitt bildet.

2. Ventilanordnung nach Anspruch 1,
**dadurch gekennzeichnet,**
daß das innere harte Teil (2) als rohrartiger Körper ausgebildet ist, der den Ventilstemm (4) ganz oder zumindest teilweise durchsetzt oder bildet.

3. Ventilanordnung nach einem der vorhergehenden Ansprüche,
**gekennzeichnet durch**
**folgende Merkmale:**
- das äußere weiche Teil (3) bildet
-- an seinem oberen Ende eine Ventilstemmdichtung,
-- in der Mitte einen flexiblen Bereich (5) zum Verdrücken des Ventilkörpers (1),
-- darunter den Verbindungs- und Dichtbereich (6) zwischen Ventilkörper (1) und Ventilteller (13)
und
-- an seinem unteren Ende die Dichtfläche (7) für die Ventilöffnung (8).

4. Ventilanordnung nach einem der vorhergehenden Ansprüche,
**dadurch gekennzeichnet,**
daß der mit auszutragendem Material gefüllte Raum (11) zwischen Ventilkörper (1) und Dichtkörper (9) kleinvolumig ist.

5. Ventilanordnung nach einem der vorhergehenden Ansprüche,
**dadurch gekennzeichnet,**
daß das innere, harte Teil (2) des Ventilkörpers (1) in seinem mittleren Bereich mit einem nach außen stehenden Ringbund (10) versehen ist.

6. Ventilanordnung nach einem der vorhergehenden Ansprüche,
**dadurch gekennzeichnet,**
daß der Dichtkörper (9) am unteren offenen Ende des inneren harten Teiles (2) befestigt ist.

7. Ventilanordnung nach Anspruch 6,
**dadurch gekennzeichnet,**
daß an der Oberseite des Dichtkörpers (9) ein in das untere offene Ende des inneren harten Teils (2) eingreifendes Halteelement (Bajonettverschluß 12) angeordnet ist.

8. Ventilanordnung nach einem der vorhergehenden Ansprüche,
**dadurch gekennzeichnet,**
daß die Verbindung zwischen dem Dichtkörper (9) und dem unteren Ende des harten Teils (2) durch Preßsitz, Einkleben oder Ultraschallverschweißung erfolgt.

9. Ventilanordnung nach einem der vorhergehenden Ansprüche,
**dadurch gekennzeichnet**,
daß die Wandungsstärke des flexiblen Bereichs (5) größer ist als die Wandungsstärke des rohrartigen Körpers.

10. Ventilanordnung nach Anspruch 5,
**dadurch gekennzeichnet,**
daß der nach außen stehende Ringbund (10) bei einer kuppelartigen Ausbildung des flexiblen Bereiches (5) sich nach Art einer konvex gewölbten Kuppel (10') fortsetzt, die außen von einer Kuppel des weichen Teils (3) überzogen ist.

11. Ventilanordnung nach Anspruch 10,
**dadurch gekennzeichnet**,
daß die Unterkante der Kuppel (10') etwa im Bereich des Ventiltellers (13) endet.

12. Ventilanordnung nach einem der vorhergehenden Ansprüche,
**dadurch gekennzeichnet,**
daß die Wandungsstärke der Kuppel (10') bezogen auf die Wandungsstärke des rohrartigen Körpers (2') reduziert ist.

13. Ventilanordnung nach einem der vorherigen Ansprüche,
**dadurch gekennzeichnet**,
daß der untere Bereich der Kuppel (10') nach Art einer Zylinderwandung ausgebildet ist.

14. Ventilanordnung nach Anspruch 13,
**dadurch gekennzeichnet**,
daß der zylinderartige Bereich der Kuppel (10') von einem Abschnitt (21) des äußeren weichen Teils (3) höherer Materialstärke umgeben ist, in welchen der Ventilteller (13) eingespritzt ist.

15. Ventilanordnung nach einem der vorhergehenden Ansprüche,
**dadurch gekennzeichnet,**
daß die Unterkante des rohrartigen Körpers (2') über die Unterkante der Kuppel (10') hinaussteht.

16. Ventilanordnung nach einem der vorhergehenden Ansprüche,
**dadurch gekennzeichnet,**
daß die Ventilstemmdichtung mit Dichtlippen versehen ist.

17. Ventilanordnung nach einem der vorhergehenden Ansprüche,
**dadurch gekennzeichnet,**
daß der rohrartige Körper (2') über den oberen Bereich des äußeren weichen Teiles (3) hinaussteht und einen mit einem Außengewinde (15) versehenen harten Ventilstemm bildet.

18. Ventilanordnung nach Anspruch 17
**dadurch gekennzeichnet**
daß unterhalb des Außengewindes (15) der obere Bereich des äußeren weichen Teils (3) mit den Dichtlippen versehen ist.

19. Ventilanordnung nach einem der vorhergehenden Ansprüche,
**dadurch gekennzeichnet**
daß der Ventilteller (13) mit einem darin gegen Verdrehen befestigten Gewindeteil (14) versehen ist.

20. Ventilanordnung nach einem der vorhergehenden Ansprüche,
**dadurch gekennzeichnet,**
daß der Ventilteller (13) an seinem radial außen liegenden U-förmig umgebogenen Rand (20) mit mindestens einem radial nach außen stehenden Vorsprung (18) zur Befertigung eines Austragspistolenadapters (19) ausgebildet ist.

21. Ventilanordnung nach Anspruch 19,
**dadurch gekennzeichnet,**
daß der mindestens eine Vorsprung (18) als umlaufende Umbördelung (17) des Randes (20) des Ventiltellers (13) ausgebildet ist.

22. Ventilanordnung nach einem der vorhergehenden Ansprüche 18 und 19,
**dadurch gekennzeichnet**
daß durch den mindestens einen Vorsprung (18) ein Element einer durch Verdrehung sicherbaren Bajonettverbindung (22) zwischen dem Ventilteller (13) und dem Austragspistolenadapter (19) gebildet wird.

23. Ventilanordnung nach einem der vorhergehenden Ansprüche,
**dadurch gekennzeichnet**
daß der Austragspistolenadapter (19) mit Rasthaken versehen ist, die den mindestens einen Vorsprung (18) oder die Umbördelung (17) zur Herstellung einer Schnapp-Rastverbindung federnd übergreifen.

24. Ventilanordnung nach einem der vorhergehenden Ansprüche 1-20,
**dadurch gekennzeichnet**
daß der mindestens eine Vorsprung (18) als Außengewinde ausgebildet ist, auf das unmittelbar der mit einem passenden Innengewinde (31) versehene Austragspistolenadapter (19) aufsetzbar ist.

25. Ventilanordnung nach einem der vorhergehenden Ansprüche,
**dadurch gekennzeichnet**
daß der Ventilteller (13) topfartig bis in den Bereich des Dichtkörpers (9) eingezogen ist und im Bereich des Dichtkörpers (9) mit nach innen weisenden Haltevorsprüngen (25) versehen ist, in die ein den Dichtkörper (9) in Schließrichtung beaufschlagender Federkörper (30) einhängbar ist.

26. Ventilkörper nach Anspruch 25,
**dadurch gekennzeichnet**
daß der Federkörper (30) als topfartig ausgeprägter Metallkörper ausgebildet ist, in dessen Bodenbereich (32) eine gegen den Dichtkörper (9) gerichtete Federausstanzung (23) angeordnet ist.

27. Ventilkörper nach einem der vorhergehenden Ansprüche 25 oder 26,
**dadurch gekennzeichnet,**
daß der Federkörper (30) radial außenliegend mit Rasthaken (29) versehen ist, die mit einer Aufgleitschrägfläche (33) zum Eindrücken in die Haltevorsprünge (25) des Ventiltellers (13) ausgebildet sind.

28. Ventilanordnung nach einem der vorhergehenden Ansprüche 25-27,
**dadurch gekennzeichnet**,
daß der Federkörper (30) das Zentrum des Dichtkörpers (9) in Schließrichtung beaufschlagt.

29. Ventilkörper nach einem der vorhergehenden Ansprüche 25-28,
**dadurch gekennzeichnet**
daß der Dichtkörper (9) auf seiner Unterseite (27) mit einem Mittenvorsprung (24) versehen ist, der durch den Federkörper (30) in Schließrichtung beaufschlagt wird.

30. Ventilkörper nach einem der vorhergehenden Ansprüche 25-29,
**dadurch gekennzeichnet**
daß der Mittenvorsprung (24) von einer gegen den Federkörper (30) weisenden, etwa ringförmig umlaufenden Ausnehmung (26) umgeben ist.

## Claims

1. Valve arrangement for a container for discharging pressurised fluid or foam, in particular PU foam, such as mounting or sealing foam, from a container, having the following features:
- the container is provided on its upper side with a valve disc (13) which has an aperture, which is, in particular, circular and in which a valve body (1) provided with a valve support (4) is secured,
the valve support (4) can be urged against a spring force and co-operates in the manner of a valve aperture with sealing elements,
the sealing elements have, in particular, flat or conical sealing faces of the sealing body which, in the sealing position, act on sealing faces, which are flat or arranged in a conical manner, of the valve body (1) and
- the valve body (1) comprises an inner hard portion (2) and an outer soft portion (3),
characterised by the following features:
- the inner hard portion (2) and the outer soft portion (3) are joined internally at the common contact surfaces by an injection process to form a non-separable composite body, wherein
- the outer soft portion (3), beyond the valve disc (13), is in an arched form to form a cavity (11) between the inner hard portion (2) and the outer soft portion (3) and, consequently, forms a flexible portion which can be pressed to open the valve arrangement.

2. Valve arrangement according to claim 1, characterised in that the inner hard portion (2) is in the form of a tubular body which completely or at least partially effects or forms the valve support (4).

3. Valve arrangement according to either of the preceding claims, characterised by the following features:
- the outer soft portion (3) forms,
- at its upper end, a valve support seal,
- in the centre, a flexible region (5) for urging the valve body (1),
- therebelow, the connection and sealing region (6) between the valve body (1) and the valve disc (13)
and
- at its lower end, the sealing face (7) for the valve aperture (8).

4. Valve arrangement according to any one of the preceding claims, characterised in that the space (11), which is filled with material to be discharged, between the valve body (1) and the sealing body (9) is of small volume.

5. Valve arrangement according to any one of the preceding claims, characterised in that the inner hard portion (2) of the valve body (1) is provided in its central region with an outwardly protruding collar (10).

6. Valve arrangement according to any one of the preceding claims, characterised in that the sealing body (9) is retained at the lower open end of the inner hard portion (2).

7. Valve arrangement according to claim 6, characterised in that a holding element (bayonet closure 12) which is engaged in the lower open end of the inner hard portion (2) is arranged at the upper side of the sealing body (9).

8. Valve arrangement according to any one of the preceding claims, characterised in that the connection between the sealing body (9) and the lower end of the hard portion (2) is effected by press fit, adhesive bonding or ultrasonic welding.

9. Valve arrangement according to any one of the preceding claims, characterised in that the wall thickness of the flexible region (5) is greater than the wall thickness of the tubular body.

10. Valve arrangement according to claim 5, characterised in that the outwardly protruding collar (10), in an arched form of the flexible region (5), continues in the manner of a convexly curved arch (10') which is covered outwardly by an arch of the soft portion (3).

11. Valve arrangement according to claim 10, characterised in that the lower edge of the arch (10') ends approximately in the region of the valve disc (13).

12. Valve arrangement according to any one of the preceding claims, characterised in that the wall thickness of the arch (10') is reduced relative to the wall thickness of the tubular body (2').

13. Valve arrangement according to any one of the preceding claims, characterised in that the lower region of the arch (10') is formed in the manner of a cylinder wall.

14. Valve arrangement according to claim 13, characterised In that the cylindrical region of the arch (10') is surrounded by a portion (21) of the outer soft portion (3) of greater material thickness and into which portion (21) the valve disc (13) is embedded by injection-moulding.

15. Valve arrangement according to any one of the preceding claims, characterised in that the lower edge of the tubular body (2') protrudes beyond the lower edge of the arch (10').

16. Valve arrangement according to any one of the preceding claims, characterised in that the valve support seal is provided with sealing lips.

17. Valve arrangement according to any one of the preceding claims, characterised in that the tubular body (2') protrudes beyond the upper region of the outer soft portion (3) and forms a hard valve support which is provided with an outside thread (15).

18. Valve arrangement according to claim 17, characterised in that the upper region of the outer soft portion (3) is provided with the sealing lips below the outside thread (15).

19. Valve arrangement according to any one of the preceding claims, characterised in that the valve disc (13) is provided with a threaded portion (14) which is secured therein against rotation.

20. Valve arrangement according to any one of the preceding claims, characterised in that the valve disc (13) is formed at its radially outwardly arranged edge (20), which is bent over in a U-shape, with at least one radially outwardly protruding projection (18) for the securing of a discharge pistol adapter (19).

21. Valve arrangement according to claim 19, characterised in that the at least one projection (18) is in the form of a surrounding beading (17) of the edge (20) of the valve disc (13).

22. Valve arrangement according to either claim 18 or 19, characterised in that, owing to the at least one projection (18), an element of a bayonet connection (22), which is securable by rotation, is formed between the valve disc (13) and the discharge pistol adapter (19).

23. Valve arrangement according to any one of the preceding claims, characterised in that the discharge pistol adapter (19) is provided with latching hooks which resiliently engage over the at least one projection (18) or the beading (17) to produce a snap-locking connection.

24. Valve arrangement according to any one of the preceding claims 1 - 20, characterised in that the at least one projection (18) is in the form of an outside thread onto which the discharge pistol adapter (19), which is provided with a suitable inside thread (31), is directly mountable.

25. Valve arrangement according to any one of the preceding claims, characterised in that the valve disc (13) is drawn into the region of the sealing body (9) in a cup-like manner and is provided in the region of the sealing body (9) with inwardly directed holding projections (25) in which a spring body (30), which acts on the sealing body (9) in the closure direction, is securable.

26. Valve body according to claim 25, characterised in that the spring body (30) is in the form of a metal body which is punched out in the manner of a cup and in whose base region (32) is arranged a spring punch-out (23) which is directed towards the sealing body (9).

27. Valve body according to either claim 25 or 26, characterised in that the spring body (30) is provided on its radial exterior with latching hooks (29) which are formed with an oblique sliding face (33) for insertion into the holding projections (25) of the valve disc (13).

28. Valve arrangement according to any one of the preceding claims 25 - 27, characterised in that the spring body (30) acts on the centre of the sealing body (9) in the closure direction.

29. Valve body according to any one of the preceding claims 25 - 28, characterised in that the sealing body (9) is provided on its lower side (27) with a central projection (24) which is acted upon by the spring body (30) in the closure direction.

30. Valve body according to any one of the preceding claims 25 - 29, characterised in that the central projection (24) is surrounded by a recess (26) which is directed towards the spring body (30) and which has an approximately annular course.

## Revendications

1. Agencement de soupape pour un récipient distributeur de liquide ou de mousse sous pression, notamment une mousse de polyuréthanne comme une mousse de montage ou d'étanchéité hors d'un récipient, avec les caractéristiques suivantes :
- le récipient est muni sur son côté supérieur d'une tête de soupape (13) qui présente une ouverture en particulier circulaire, dans laquelle est fixé un corps de soupape (1) muni d'une tige de soupape (4),
- la tige de soupape (4) peut être appuyée contre la force d'un ressort et agit ainsi avec des éléments d'étanchéité dans le sens d'une ouverture de soupape ;
- les éléments d'étanchéité présentent notamment des surfaces d'étanchéité du corps d'étanchéité planes ou en forme de cônes qui, en position de fermeture, chargent des surfaces d'étanchéité du corps d'étanchéité (1) planes ou placées en forme de cônes, ainsi que
- le corps de soupape (1) est composé d'une pièce interne dure (2) et d'une pièce externe molle (3),
**caractérisé en ce que**
- la pièce interne dure (2) et la pièce externe molle (3) sont étroitement assemblées sur les surfaces de contact communes par un procédé par injection en un corps composite indémontable, la pièce externe molle (3) étant formée jusqu'au-delà de la tête de soupape (13) en forme de dôme pour la formation d'un espace creux (11) entre la pièce interne dure (2) et la pièce externe molle (3), et formant ainsi une section flexible pouvant être appuyée pour l'ouverture de l'agencement de soupape.

2. Agencement de soupape selon la revendication 1, **caractérisé en ce que** la pièce interne dure (2) est formée comme un corps de tuyau qui traverse ou forme la tige de soupape (4) entièrement ou au moins en partie.

3. Agencement de soupape selon l'une des revendications précédentes, **caractérisé en ce que** la pièce externe molle (3) forme un joint d'étanchéité de tige de soupape sur son extrémité supérieure, une partie flexible (5) pour appuyer sur le corps de soupape (1) au milieu, la partie de liaison et d'étanchéité (6) entre le corps de soupape (1) et la tête de soupape (13) en-dessous, et la surface d'étanchéité (7) pour l'ouverture de soupape (8) à son extrémité inférieure.

4. Agencement de soupape selon l'une des revendications précédentes, **caractérisé en ce que** l'espace (11) entre le corps de soupape (1) et le corps d'étanchéité (9), rempli avec le matériau inséré, est de petit volume.

5. Agencement de soupape selon l'une des revendications précédentes, **caractérisé en ce que** la pièce interne dure (2) du corps de soupape (1) est munie dans sa partie médiane d'un collier annulaire (10) dirigé vers l'extérieur.

6. Agencement de soupape selon l'une des revendications précédentes, **caractérisé en ce que** le corps d'étanchéité (9) est fixé à l'extrémité inférieure ouverte de la pièce interne dure (2).

7. Agencement de soupape selon la revendication 6, **caractérisé en ce que** sur le côté supérieur du corps d'étanchéité (9) est placé un élément de maintien (fermeture à baïonnette 12) ayant prise dans l'extrémité inférieure ouverte de la pièce interne dure (2).

8. Agencement de soupape selon l'une des revendications précédentes, **caractérisé en ce que** le raccordement entre le corps d'étanchéité (9) et l'extrémité inférieure de la pièce dure (2) est réalisé par ajustement avec serrage, encollage ou soudure à ultrasons.

9. Agencement de soupape selon l'une des revendications précédentes, **caractérisé en ce que** l'épaisseur de paroi de la partie flexible (5) est supérieure à l'épaisseur de paroi du corps en forme de tube.

10. Agencement de soupape selon la revendication 5, **caractérisé en ce que** le collier annulaire (10) dirigé vers l'extérieur se prolonge, lorsque la partie flexible (5) est en forme de dôme, de manière similaire à un dôme (10') convexe qui est recouvert à l'extérieur par un dôme de la pièce molle (3).

11. Agencement de soupape selon la revendication 10, **caractérisé en ce que** le bord inférieur du dôme (10') se termine à peu près dans la partie de la tête de soupape (13).

12. Agencement de soupape selon l'une des revendications précédentes, **caractérisé en ce que** l'épaisseur de paroi du dôme (10') est réduite par rapport à l'épaisseur de paroi du corps en forme de tuyau (2').

13. Agencement de soupape selon l'une des revendications précédentes, **caractérisé en ce que** la partie inférieure du dôme (10') est formée comme une paroi cylindrique.

14. Agencement de soupape selon la revendication 13, **caractérisé en ce que** la partie du dôme (10') en forme de cylindre est entourée par une section (21) de la pièce externe molle (3) d'une épaisseur de matériau plus importante, dans laquelle section la tête de la soupape (13) est injectée.

15. Agencement de soupape selon l'une des revendications précédentes, **caractérisé en ce que** le bord inférieur du corps en forme de tuyau (2') dépasse du bord inférieur du dôme (10').

16. Agencement de soupape selon l'une des revendications précédentes, **caractérisé en ce que** le joint d'étanchéité de la tige de soupape est muni de lèvres d'étanchéité.

17. Agencement de soupape selon l'une des revendications précédentes, **caractérisé en ce que** le corps en forme de tuyau (2') dépasse de la partie supérieure de la pièce externe molle (3) et forme une tige de soupape dure munie d'un filetage extérieur (15).

18. Agencement de soupape selon la revendication 17, **caractérisé en ce que** la partie supérieure de la pièce externe molle (3) est munie de lèvres d'étanchéité en-dessous du filetage extérieur (15).

19. Agencement de soupape selon l'une des revendications précédentes, **caractérisé en ce que** la tête de soupape (13) est munie d'une pièce filetée (14) fixée à l'intérieur de manière à assurer un blocage.

20. Agencement de soupape selon l'une des revendications précédentes, **caractérisé en ce que** la tête de soupape (13), sur son bord (20) radialement extérieur et courbé en forme de U, est formée avec au moins une avancée (18) radialement extérieure pour la fixation d'un adaptateur de pistolet d'évacuation (19).

21. Agencement de soupape selon la revendication 19, **caractérisé en ce qu'**au moins une avancée (18) est formée comme bord rabattu (17) continu du bord (20) de la tête de soupape (13).

22. Agencement de soupape selon l'une des revendications précédentes 18 et 19, **caractérisé en ce qu'**un élément d'un raccord à baïonnette (22), bloqué de manière à ne pas se desserrer, entre la tête de soupape (13) et l'adaptateur de pistolet d'évacuation (19) est formé par au moins une avancée (18).

23. Agencement de soupape selon l'une des revendications précédentes, **caractérisé en ce que** l'adaptateur de pistolet d'évacuation (19) est muni de crochets à crans qui ont prise par ressort au moins dans une avancée (18) ou dans le bord rabattu (17) pour réaliser un raccord à crans encliquetable.

24. Agencement de soupape selon l'une des revendications précédentes 1 à 20, **caractérisé en ce qu'**au moins une avancée (18) est formée comme filetage extérieur sur lequel l'adaptateur de pistolet d'évacuation (19) muni d'un filetage intérieur approprié (31) peut être fixé directement.

25. Agencement de soupape selon l'une des revendications précédentes, **caractérisé en ce que** la tête de soupape (13) est insérée en forme de pot jusque dans la partie du corps d'étanchéité (9) et est munie, dans la partie du corps d'étanchéité (9), d'avancées de maintien (25) dirigées vers l'intérieur, dans lesquelles un corps de ressort (30) chargeant le corps d'étanchéité (9) en sens de fermeture peut être accroché.

26. Corps de soupape selon la revendication 25, **caractérisé en ce que** le corps de ressort (30) est formé comme corps métallique en forme de pot gaufré, dans le fond (32) duquel est placé une matrice à ressort (23) dirigée contre le corps d'étanchéité (9).

27. Corps de soupape selon l'une des revendications précédentes 25 ou 26, **caractérisé en ce que** le corps de ressort (30) est muni radialement sur l'extérieur de crochets d'arrêt (29) formés avec une surface oblique de glissement pour appuyer dans les avancées de maintien (25) de la tête de soupape (13).

28. Agencement de soupape selon l'une des revendications précédentes 25 à 27, **caractérisé en ce que** le corps de ressort (30) charge le centre du corps d'étanchéité (9) dans le sens de fermeture.

29. Corps de soupape selon l'une des revendications précédentes 25 à 28, **caractérisé en ce que** le corps d'étanchéité (9) est muni sur son côté inférieur (27) d'une avancée médiane (24) qui est chargée par le corps de ressort (30) dans le sens de fermeture.

30. Agencement de soupape selon l'une des revendications précédentes 25 à 29, **caractérisé en ce que** l'avancée médiane (24) est entourée par un creux (26) s'étendant à peu près de manière circulaire contre le corps de ressort (30).
